# EUROPÄISCHE PATENTSCHRIFT

(11) **EP 0 749 927 B1**
(45) Veröffentlichungstag und Bekanntmachung des Hinweises auf die Patenterteilung: **23.08.2000**
(21) Anmeldenummer: 96810401.8
(22) Anmeldetag: 17.06.1996
(51) Int. Cl.: B65H 43/00

(54) **Druckbogenanleger für Papierbögen**
Feeding device for printing sheets
Margeur de feuilles pour machines à imprimé

(30) Priorität: 22.06.1995 CH 182595
(43) Veröffentlichungstag der Anmeldung: 27.12.1996
(73) Patentinhaber: GRAPHA-HOLDING AG, 6052 Hergiswil (CH)
(72) Erfinder: Grunder, Roland, 4803 Vordemwald (CH)

(56) Entgegenhaltungen:
- WO-A-93/03990
- PROCEEDINGS OF THE AMERICAN CONTROL CONFERENCE, SAN FRANCISCO, JUNE 2 - 4, 1993, Bd. 1 OF 3, 2.Juni 1993, INSTITUTE OF ELECTRICAL AND ELECTRONICS ENGINEERS, Seite 39/40 XP000411190 ZHANG B S ET AL: "INTELLIGENT CONTROL VIA LEARNING METHODS"

## Beschreibung

Die Erfindung betrifft einen Druckbogenanleger für Papierbogen.

Bei Anlegern von Falzmaschinen, Sammelheftern und/oder Zusammentragmaschinen für das Herstellen von Zeitschriften, Büchern, Broschuren oder dgl. werden bei Störungen während der Verarbeitung die beeinflussten Werte manuell (auch bei stillstehenden Maschinen) eingestellt und verstellt. Das Einstellen der Druckbogenanleger ist nicht nur zeitraubend sondern mit Unproduktivität verbunden und wird durch komplexe, für das Personal teilweise nicht überschaubare Zusammenhänge oft weiter erschwert.

Darüberhinaus leidet die Genauigkeit und Kontrolle bei einem manuellen Vorgehen und dadurch auch die Funktionssicherheit.

Eine Überwachung des Verarbeitungsprozesses erweist sich als ebenso schwierig.

Eine nach der WO 93/03990 bekannte Einrichtung weist an endlos umlaufenden Ketten befestigte Greiferbrücken auf, mit denen Druckbogen aus einer Bogenrotationsdruckmaschine auf einen Auslagestapel überführt werden. Zur schonenden Uebergabe der Druckbogen auf den Auslagestapel wird eine den Oeffnungszeitpunkt der Greiferbrücken steuernde Greiferöffnungskurve und die Saugkraft einer zur Abbremsung der Druckbogen bestimmten Saugwalze von einem Rechner gesteuert, dem die Masse der Druckbogen und die Umlaufgeschwindigkeit der Greiferbrücken als Eingabewerte vorgegeben werden. Mit diesen fest vorgegebenen Eingabewerten kann die bekannte Einrichtung jedoch nicht auf Beeinträchtigungen des Verarbeitungsprozesses reagieren, die dadurch hervorgerufen werden, dass die Papierbogen im Prozessablauf ihrem aus diesen Einstellungen zu erwartenden Verhalten nicht folgen. Diesen bei der Verarbeitung von Papierbogen erheblichen Schwierigkeiten trägt auch die Standardliteratur auf dem Gebiete der Regeltechnik nicht Rechnung (vgl. G. Schmidt, Grundlagen der Regelungstechnik, Springer Verlag 1982, Seite 17 bis 19 und 173 bis 177 sowie Dubbel, Taschenbuch für den Maschinenbau, 18. Aufl., Springer Verlag, Seite X 16).

Aufgabe der Erfindung ist es deshalb, einen Druckbogenanleger der eingangs genannten Art zu schaffen, durch welchen ohne Einbusse an Qualität die Produktivität bei der Herstellung von gebundenen -bedruckten oder unbedruckten- Erzeugnissen gesteigert werden kann.

Erfindungsgemäss wird diese Aufgabe nach dem kennzeichnenden Teil des Patentanspruches 1 gelöst.

Dadurch können die Funktionsparameter der Druckbogenanlegers genauer als bisher an die Gegebenheiten und Anforderungen angepasst, Störungseinflüsse reduziert und die Verarbeitungsgeschwindigkeit mithin erhöht werden.
Die Einstellzeiten lassen sich drastisch senken.

Eine weitere Verbesserung wird dadurch erzielt, wenn der Algorithmus veränderbar bzw. an geänderte Gegebenheiten anpassbar ausgebildet ist.

Eine Veränderung bzw. Anpassung des Algorithmus und/oder der Sollwerte erfolgt durch die aufgrund der Verhaltensweise der Funktionsparameter lernfähige -eine Rechenintelligenz aufweisende- Steuerung, beispielsweise in Form einer adaptiven Regelung.

Dabei ist vorzugsweise die mit wenigstens einem Funktionsparameter verbundene lernfähige Steuerung einem dem Soll-/Istwert-Vergleichsregler einer Vorrichtung des Verarbeitungsprozesses zugeordnet.

Der erfindungsgemässe Druckbogenanleger eignet sich besonders zum Sammeln, Zusammentragen, Klebebinden, Fadenheften, Einstecken oder Schneiden von Druckbogen.

Der weiteren Verbesserung zur Optimierung des Verarbeitungsprozesses dient eine Verbindung der Reglerausgänge mit der lernfähigen Steuerung erzielt werden.

Weiterhin vorteilhaft für einen Verarbeitungsprozess ist die Ermittlung der Regler C auf ihren inneren Zustand durch die lernfähige Steuerung.

Vorzugsweise ist die lernfähige Steuerung mit einem Schreib-/Lese-Datenspeicher ausgestattet oder verbunden.

Anschliessend wird die Erfindung unter Bezugnahme auf die Zeichnung, auf die bezüglich aller in der Beschreibung nicht näher erwähnten Einzelheiten ausdrücklich verwiesen wird, anhand eines Ausführungsbeispiels erläutert.

Die einzige Figur zeigt einen als Vorrichtung bezeichneten Druckbogenanleger 1, der verbunden mit einer Steuer- resp. Regelvorrichtung 2 eine erfindungsgemässe Einrichtung 3 zur Durchführung des erfindungsgemässen Verfahrens an dem Druckbogenanleger 1 einer Zusammentragmaschine, einem Klebebinder, Fadenhefter, Sammelhefter oder einer Einckmaschine bildet. Der dargestellte Druckbogenanleger 1 weist mit M1 bis Mn bezeichnete Stellglieder auf, die jeweils einem oder mehreren zu verstellenden Steuerorganen des Druckbogenanlegers 1 zugeordnet sind.

Die Steuerorgane sind beispielsweise Trennluft führende Düsen 4, die auf die Druckbogenstapelfrontseite gerichtet sind, und/ oder Trennnadeln 5 zur Stützung des untersten Druckbogens 6 bzw. Druckbogenstapels als Trennhilfe, und/oder ein für die Druckbogenstabilisierung vorgesehener Keil 7, der unter dem Druckbogenstapel 8 einschieb- und ausziehbar angeordnet ist, und/oder eine verstellbare Antriebsvorrichtung 9 (Motor mit Getriebe) zur Veränderung der Drehzahl, die alle mit Funktionsparametern ausgestattet sind.

Als Messwertaufnehmer (Sensoren) sind beispielsweise optische Bogenlagekontrollgeräte 10, und/oder Bogendickenmessgeräte 11, und/oder Bogenlaufkontrollgeräte 12 vorgesehen.

Im wesentlichen besteht der dargestellte Druckbogenanleger 1 aus einem Druckbogenmagazin 13 und einem rotierenden Greifersysteml4, aus Trommel 15 und Greifern 16.

Die Steuer-resp. Regelvorrichtung 2 weist einzelne, den Steuerorganen 4, 5, 7, 9 über ihre Stellglieder M jeweils zugeordnete Regler C und eine letztere überwachende lernfähige Steuerung 17 auf.

Jeder Regler C kann Verbindungen zu mehreren Messwertaufnehmern 10, 11, 12 besitzen, wobei nicht jeder Regler C alle Messwerte der Aufnehmer 10, 11, 12, jedoch wenigstens einen verwertet.

Die gemessenen Werte der Messwertaufnehmer 10, 11, 12 werden zusätzlich an die lernfähige Steuerung 17 übertrasgen.

Weiterhin werden die inneren Zustände der Regler C und die Ausgänge der Regler C über die Leitungen 21, 22 der lernfähigen Steuerung 17 zugeführt, zur Ueberwachung des Verarbeitungsprozesses bzw. zur indirekten Beeinflussung des Verarbeitungsprozesses, insbesondere durch Anpassen der Sollwerte und/oder Algorithmen.

Bei einem Verarbeitungsprozess mit mehreren Verarbeitungsstationen, die jeweils eine nach dem erfindungsgemässen Verfahren arbeitende Einrichtung 3 aufweisen, können letztere zwecks Datenaustausch verbunden sein.

## Patentansprüche

1. Druckbogenanleger für Papierbogen, der wenigstens einen von einem durch ein Stellglied (M₁, ..., Mₙ) veränderbaren motorischen Steuerorgan (4, 5, 7, 9) einstellbaren Funktionsparameter und eine zur Ansteuerung des Stellgliedes (M₁, ..., Mₙ) dienende Einrichtung (2) aufweist, dadurch gekennzeichnet, dass an dem Druckbogenanleger (1) ein Messwertaufnehmer (10, 11, 12) zur Aufnahme der von dem Funktionsparameter hervorgerufenen Istwerte der Papierbogen (6) vorgesehen ist und die zur Ansteuerung des Stellgliedes (M₁, ..., Mₙ) dienende Einrichtung (2) einen Regler (C₁, ..., Cₙ) aufweist, an dessen Reglerausgang das Stellglied (M₁, ..., Mₙ) angeschlossen und der mit einer zur Anpassung seines Sollwertes und Algorithmus dienenden lernfähigen Steuerung (17) verbunden ist, der die Meßwerte des Meßwertaufnehmers (10,11,12) und der Ausgang (22) des Reglers (C₁,..., Cₙ) zugeleitet werden.

2. Druckbogenanleger nach Anspruch 1, dadurch gekennzeichnet, daß die lernfähige Steuerung (17) einen Schreib-/Lese-Datenspeicher aufweist.

3. Druckbogenanleger nach einem der Ansprüche 1 oder 2, dadurch gekennzeichnet, daß lernfähige Steuerungen (17) mehrerer Vorrichtungen des Verarbeitungsprozesses miteinander verbunden sind.

## Claims

1. Printing paper feeding device for sheets of paper, comprising at least one operational parameter which is adjustable by a motor driven control element (4, 5, 7, 9) which is adjustable by means of a control element (M₁, ..., Mₙ), and a device (2) which serves to control the control element (M₁, ..., Mₙ), **characterised in that** on the printing paper feeding device (1) is provided a pickup (10, 11,12) to receive actual values of the sheets of paper (6) as established by the operational parameter, and the device (2) for controlling the control element (M₁, ..., Mₙ) comprises a regulator (C₁, ..., Cₙ) to the regulator output of which is connected the control element (M₁, ..., Mₙ) and which is connected to a trainable control (17) for matching its nominal value and algorithm which can be fed data of the data pickup (10, 11, 12) and the output (22) of the regulator (C₁, ..., Cₙ).

2. Printing paper feeding device according to Claim 1,
**characterised in that** the trainable control (17) comprises a read/write data memory.

3. Printing paper feeding device according to one of Claims 1 or 2, **characterised in that** the trainable controls (17) of a plurality of devices of the processing procedure can be interconnected.

## Revendications

1. Margeur de feuilles pour machines à imprimer, présentant au moins un paramètre fonctionnel réglable par un organe de commande (4, 5, 7, 9) motorisé, pouvant être modifié par un organe de réglage (M₁, ..., Mₙ), et un dispositif (2) servant à l'activation de l'organe de réglage (M₁, ..., Mₙ), caractérisé par le fait qu'un capteur (10, 11, 12) de valeurs mesurées est prévu sur le margeur de feuilles (1), de façon à recevoir les valeurs réelles des feuilles de papier (6), émanant du paramètre fonctionnel, et le dispositif (2) servant à l'activation de l'organe de réglage (M₁, ..., Mₙ) comporte un régulateur (C₁, ..., Cₙ) à la sortie de régulation duquel l'organe de réglage (M₁, ..., Mₙ) est raccordé, et qui est connecté à une commande autodidactique (17) servant à adapter sa valeur de consigne et son algorithme, et vers laquelle sont dirigées les valeurs mesurées du capteur (10, 11, 12) de valeurs mesurées, et la sortie (22) du régulateur (C₁, ..., Cₙ).

2. Margeur de feuilles selon la revendication 1, caractérisé par le fait que la commande autodidactique (17) présente une mémoire de données du type écriture/lecture.

3. Margeur de feuilles selon l'une des revendications 1 ou 2, caractérisé par le fait que des commandes autodidactiques (17) de plusieurs dispositifs du processus de traitement sont connectées les unes aux autres.
